# EUROPÄISCHE PATENTSCHRIFT

(11) **EP 1 523 612 B1**
(45) Veröffentlichungstag und Bekanntmachung des Hinweises auf die Patenterteilung: **25.03.2009**
(21) Anmeldenummer: 03761367.6
(22) Anmeldetag: 12.06.2003
(51) Int. Cl.: F01P 7/16

(54) **VERFAHREN UND VORRICHTUNG ZUR REGELUNG DER TEMPERATUR EINES KüHLMITTELS EINER BRENNKRAFTMASCHINE**
METHOD AND DEVICE FOR REGULATING THE TEMPERATURE OF A COOLANT IN AN INTERNAL COMBUSTION ENGINE
PROCEDE ET DISPOSITIF DE REGLAGE DE LA TEMPERATURE D'UN FLUIDE DE REFROIDISSEMENT D'UN MOTEUR A COMBUSTION INTERNE

(30) Priorität: 16.07.2002 DE 10232150
(43) Veröffentlichungstag der Anmeldung: 20.04.2005
(73) Patentinhaber: ROBERT BOSCH GMBH, 70442 Stuttgart (DE)
(72) Erfinder: GENTIL-KREIENKAMP, Isabelle, 74321 Bietigheim-Bissingen (DE); HUELSER, Holger, A-8010 Graz (AT); ODESKOG, Jim, 70374 Stuttgart (DE)
(86) Internationale Anmeldenummer: PCT/DE2003/001964
(87) Internationale Veröffentlichungsnummer: WO 2004/016920

(56) Entgegenhaltungen:
- DE-A- 19 951 362
- US-A1- 2001 020 452

## Beschreibung

### Stand der Technik

Die Erfindung betrifft ein Verfahren zur Regelung der Temperatur eines Kühlmittels einer Brennkraftmaschine, wobei ein Temperatursensor die Temperatur des Kühlmittels erfasst und ein erstes Steuergerät die Kühlmitteltemperatur steuert und/oder regelt um einen vorgegebenen Temperatursollwert zu erreichen, wobei ein weiteres Steuergerät vorgesehen ist, dessen Signale dem ersten Steuergerät zugeführt werden, wobei das weitere Steuergerät an das erste Steuergerät Signale über einen ermittelten Fahrertyp des Kraftfahrzeugs weiterleitet und je nachdem, ob der Fahrertyp als ökonomisch oder sportlich eingestuft wird, das erste Steuergerät den Temperatursollwert vorgibt.

Des Weiteren betrifft das Verfahren eine Vorrichtung insbesondere für ein Kraftfahrzeug mit einer Brennkraftmaschine sowie einer Kühleinrichtung umfassend ein Steuergerät zum Steuern und/oder Regeln eines Solltemperaturwertes eines Kühlmittels sowie einen Temperatursensor zum Messen des Temperaturistwertes und ein Ventil zum Einstellen eines Kühlmittelvolumenstroms zu einem Kühler und/oder zu der Brennkraftmaschine, wobei ein zweites Steuergerät vorgesehen ist, das mit dem ersten Steuergerät zusammenwirkt, um an dieses eine Angabe bezüglich des Fahrertyps, nämlich einen sportlichen oder ökonomischen Fahrertyp, weiterzuleiten und aufgrund dieser Angabe ein Temperatursollwert vom ersten Steuergerät bestimmbar ist.

Eine derartige Vorrichtung und ein derartiges Verfahren sind bspw. aus der DE 199 51 362 A1 bekannt, die ein Verfahren zum Regeln der Kühlwassertemperatur offenbart, wobei ein Temperatursensor die Kühlwassertemperatur erfasst und ein Steuergerät für die Kühlwassertemperatur wenigstens ein Ventil und/oder einen Lüfter betätigt, um einen vorgegebenen Temperatursollwert des Kühlwassers zu erhalten, wobei ein weiterer Sensor bzw. ein Motor- oder Fahrzeugsteuergerät vorgesehen ist, dessen Signale dem ersten Steuergerät zugeführt werden, wobei das erste Steuergerät hieraus einen Temperatursollwert bestimmt. Die Bestimmung des Sollwertes kann hierbei in Abhängigkeit vom Fahrertyp bspw. einem sportlichen oder einem ökonomisch fahrenden Fahrer vorgegeben werden.

Auf diese Weise soll der Abgaswert sowie der Kraftstoffverbrauch optimiert werden bzw. minimiert werden.

Des Weiteren ist es bspw. aus der DE 41 09 498 A1 bekannt, die Temperatur einer Brennkraftmaschine so zu regeln, dass aufgrund unterschiedlicher Einsatzbedingungen verschiedene Temperatursollwertbereiche für die Temperaturregelung herangezogen werden. Als Einsatzbedingung können insbesondere Betriebsparameter der Brennkraftmaschine, unter anderem die Zuschaltung von Nebenaggregaten sowie Störungen der Brennkraftmaschine benannt sein. Je nachdem, welche Priorität die verschiedenen Einsatzbedingungen haben, wird der Sollwert der Kühlwassertemperatur eingestellt.

Es ist nun Aufgabe der Erfindung, ein Verfahren sowie eine Vorrichtung zur Regelung der Temperatur einer Brennkraftmaschine anzugeben, wodurch insbesondere für den ökonomischen Fahrer der Kraftstoffverbrauch weiter gesenkt werden kann, ohne dass für den sportlichen Fahrer Leistungsverluste bemerkbar sind und insgesamt die Emissionen gesenkt werden können.

Die Erfindung löst diese Aufgabe durch ein Verfahren, bei dem der Volumenstrom des Kühlmittels zur Kühlung der Brennkraftmaschine durch das Steuergerät in Abhängigkeit vom ermittelten Fahrertyp geregelt und/oder gesteuert wird.

Alternativ wird die Aufgabe durch eine entsprechende Vorrichtung gelöst.

Es ist bekannt, dass der Wirkungsgrad einer mit einem Kühlmittel gekühlten Brennkraftmaschine im Teillastbereich gesteigert werden kann, wenn die Temperatur dieses Kühlmittels über den heute meist eingestellten Werten von 95° Celsius auf einen Grad von 105 - 115° Celsius angehoben wird. Im Vollastbereich muss die Temperatur des Kühlmittels allerdings wieder abgesenkt werden, um Beschädigung der Brennkraftmaschine und/oder Leistungsverluste zu begrenzen. Das vorliegende Verfahren eröffnet nun weitere Möglichkeiten einer Temperaturregelung des Motors mit höherer Temperatur im Teillastbetrieb und geringerer Temperatur im Vollastbetrieb, mit dem das Problem des Klopfens bzw. des Leistungsverlustes im Übergang vom Teillast- zum Volllastbetrieb minimiert werden kann.

So ist es zum einen vorteilhaft, den Fahrertyp mit in die Betriebsparameter einzubeziehen, die das Verfahren zur Steuerung verwendet, wobei hierbei die üblichen Algorithmen zur Bestimmung eines Fahrertyps herangezogen werden sollen, wonach zur Bestimmung eines sportlichen Fahrertyps herangezogen wird, ob häufige und schnelle Lastwechsel durchgeführt werden und bei seltenen und langsamen Lastwechseln auf einen ökonomischen Fahrertyp geschlossen wird.

Wird nun auch die Menge des Kühlmittels, die zur Brennkraftmaschine fließt, also der Kühlmittelvolumenstrom, von dem Fahrertyp abhängig gemacht, kann so die Gefahr von lokalen Überhitzungen an besonders heißen Stellen des Zylinderkopfes, wie sie bspw. bei einer starken und schnellen Erhöhung der Motorlast auftreten können, weiter vermieden werden.

Hierbei ordnet z. B. das Verfahren einem ökonomischen Fahrertyp insbesondere im Teillastbetrieb einen relativ geringen Kühlmittelvolumenstrom zu. So wird einerseits wenig Energie zum Umpumpen des Kühlmittels benötigt und andererseits bereits in der Aufwärmphase des Motors schneller die gewünschte Temperatur erreicht. Beide Parameter wirken sich günstig auf den Kraftstoffverbrauch aus.

Tritt jedoch dann eine schnelle und starke Lasterhöhung auf, muss erst ein hoher Kühlmittelvolumenstrom erreicht werden, bevor das Kühlmittel die nun stark gestiegene Abwärme des Motors abführen kann. Ist also damit zu rechnen, dass schnelle und starke Lasterhöhungen auftreten, da der Fahrertyp eher sportlich ist, ordnet das Verfahren diesem von vornherein einen höheren Kühlmittelvolumenstrom zu (auch im Teillastbetrieb) als einem ökonomischen Fahrertyp. Damit steht im Falle einer schnellen und starken Lasterhöhung sofort ein ausreichender Volumenstrom zur Verfügung, um die Abwärme sicher abzuführen. Ein derartig höherer Kühlmittelvolumenstrom und damit auch ein erhöhter Kraftstoffverbrauch ist für einen sportlichen Fahrer eher akzeptabel.

Es kann des Weiteren vorgesehen sein, dass die Kühlmitteltemperatur zwischen einem oberen und einem unteren Grenzwert durch das Steuergerät gesteuert und/oder geregelt wird. Insbesondere können als unterer Grenzwert die bisher üblichen 95° Celsius und als oberer Grenzwert ein Wert zwischen 105 und 115 °Celsius angesetzt werden.

Es kann dabei vorgesehen sein, dass Temperaturen außerhalb dieses Temperaturrahmens nicht angefahren werden.

Bei der Bestimmung des Fahrertyps kann entweder nur eine Auswahl zwischen einem ökonomischen und einem sportlichen Fahrertyp gegeben sein, es kann jedoch auch vorgesehen sein, dass Zwischenwerte festgelegt werden können, wobei diese kontinuierlich oder in diskreten Schritten bestimmbar sein können. Es können hierbei dann auch zwischen den beiden zuvor genannten Grenzwerten Zwischenwerte eingestellt werden. Es kann hierzu also ein lediglich digitaler Wahlschalter zwischen "sportlich" und "ökonomisch" vorgesehen sein, es kann jedoch auch vorgesehen sein, das der Wahlschalter mehrere Zwischenstufen anfahren kann.

Es kann nach einem ersten Ausführungsbeispiel dabei vorgesehen sein, dass die Kühlmitteltemperatur umso näher bei dem oberen Grenzwert liegt, je mehr der Fahrertyp als ökonomischer Fahrertyp eingestuft wird. Es kann hierbei vorgesehen sein, dass insbesondere im Teillastbetrieb für den ökonomischen Fahrertyp eine höhere Kühlwassertemperatur eingestellt werden kann als für den sportlichen Fahrertyp. Bei Zwischenwerten kann vorgesehen sein, dass die Kühlmitteltemperatur umso geringer eingestellt wird, je näher dieser Zwischenwert am Fahrertyp "sportlich" liegt. Besonders vorteilhaft ist das Verfahren, wenn es bei Teillast verwirklicht wird. Das erfindungsgemäße Verfahren kann nun einem sportlichen Fahrertyp auch bei Teillastbetrieb des Motors einen niedrigeren Temperatursollwert des Kühlmittels zuordnen als einem ökonomischen Fahrertyp. Die Kühlmitteltemperatur wird damit umso mehr am unteren Grenzwert liegen, insbesondere im Teillastbetrieb, je mehr der Fahrertyp als sportlicher Fahrertyp eingestuft wird. So ist bei einem sportlichen Fahrertyp die Gefahr des Leistungsverlustes bei Wechsel vom Teillastbetrieb in den Volllastbetrieb geringer, wenn auch um den Preis eines erhöhten Kraftstoffverbrauchs. Der ökonomische Fahrertyp erzielt wegen der erhöhten Kühlmitteltemperatur im Teillastbetrieb einen geringeren Kraftstoffverbrauch, der allerdings mit einem höheren Risiko des Leistungsverlustes im Übergang vom Teillastbetrieb zum Vollastbetrieb einhergeht. Es kann dabei vorgesehen sein, dass ein Verstellen in Richtung des oberen Grenzwertes auch beim ökonomischen Fahrertyp nur dann vorgesehen ist, wenn die Brennkraftmaschine im Teillastbetrieb betrieben wird.

Insbesondere kann vorgesehen sein, dass für den sportlichen Fahrertyp selbst bei Teillastbetrieb der Brennkraftmaschine kein Verstellen in Richtung des oberen Grenzwertes erfolgt. Es erscheint für einen sportlichen Fahrertyp eher akzeptabel, diese niedrigere Kühlwassertemperatur und damit den erhöhten Kraftstoffverbrauch in Kauf zu nehmen, anstelle des Leistungsverlustes.

Insbesondere kann nach dem erfindungsgemäßen Verfahren vorgesehen sein, dass der sportliche Fahrer einen höheren Kühlmittelstrom zugeordnet bekommt, zumindest im Teillastbetrieb, als der ökonomische Fahrertyp. Aufgrund dieser Zuordnung verringert sich bei einem sportlichen Fahrer die Gefahr von lokalen Überhitzungen an besonders heißen Stellen im Zylinderkopf, wie sie sonst bei einer starken und schnellen Erhöhung der Motorlast auftreten können. Auf der anderen Seite wird jedoch ein erhöhter Kraftstoffverbrauch erzielt, da mehr Kühlmittel umgepumpt werden muss.

Es kann vorgesehen sein, dass dem ökonomischen Fahrertyp lediglich im Teillastbetrieb ein niedrigerer Kühlmittelvolumenstrom zugeordnet wird und dass im Volllastbetrieb der Kühlmittelstrom für den sportlichen und für den ökonomischen Fahrer gleich ist.

Insbesondere kann vorgesehen sein, dass beim sportlichen Fahrertyp auch im Teillastbetrieb keine Anpassung des Kühlmittelvolumenstroms vorliegt, d. h. dass der Kühlmittelvolumenstrom für den sportlichen Fahrer stets gleich hoch ist.

Auf diese Weise können Leistungsverluste und die Gefahr von Überhitzung des Motors noch besser verhindert werden.

Darüber hinaus betrifft die Erfindung ein Steuergerät einer Brennkraftmaschine, insbesondere für ein Kraftfahrzeug, auf dem ein Programm abgespeichert ist, das auf einem Rechengerät, insbesondere einem Mikroprozessor, ablauf fähig und zur Ausführung eines vorstehend beschriebenen Verfahrens geeignet ist.

Des Weiteren betrifft die Erfindung die bereits beschriebene Vorrichtung für ein Kraftfahrzeug mit einer Brennkraftmaschine, wobei die Brennkraftmaschine insbesondere ein Steuer- und/oder Regelgerät wie es vorstehend beschrieben ist, umfassen kann.

Bei dem Steuergerät, das als zweites Steuergerät dient, kann es sich insbesondere um das elektronische Motorsteuergerät handeln.

Weitere Vorteile und Merkmale der Erfindung ergeben sich aus den übrigen Anmeldungsunterlagen. Die Merkmale können einzeln oder in beliebiger Kombination miteinander für die Erfindung wesentlich sein.

Im Folgenden soll die Erfindung anhand eines Ausführungsbeispieles näher erläutert werden. Das Ausführungsbeispiel ist in der Zeichnung dargestellt. Dabei zeigt
- Figur 1: ein Prinzipschaltbild eines Kühlkreislaufes eines Verbrennungsmotors.

Der Verbrennungsmotor umfasst hierbei eine Brennkraftmaschine 10 sowie eine Kühlmittelpumpe 12, die das Kühlmittel zum Kühlen der Brennkraftmaschine 10 durch einen Kühlkreislauf pumpen kann. Die Kühlmittelpumpe 12 kann hierbei entweder über einen Riemen direkt von der Kurbelwelle der Brennkraftmaschine 10 angetrieben werden oder es kann sich um eine elektrisch angetriebene Kühlmittelpumpe handeln.

Die Kühlmittelpumpe 12 ist hierbei mit einer Einrichtung zur Variierung des Kühlmittelvolumenstroms 14 verbunden. Insbesondere wenn es sich bei der Kühlmittelpumpe 12 um eine elektrische Kühlmittelpumpe handelt, ist die Variation des Volumenstroms besonders einfach vorzunehmen.

Über eine Kühlmittelleitung 16 kann das Kühlmittel entweder vollständig oder ein Teil davon über einen Kühler 18 strömen und dadurch abgekühlt werden.

Über ein Thermostatventil 20 sowie eine Bypassleitung 22 kann erzielt werden, dass Kühlmittel am Kühler 18 vorbeiströmen kann. Eine derartige Bypassleitung 22 kann optional vorgesehen werden.

Über eine weitere Kühlmittelleitung 24 wird Kühlmittel vom Verbrennungsmotor 10, also der Brennkraftmaschine, über einen Heizungswärmetauscher 26 zur Kühlmittelpumpe 12 geleitet. Über den Heizungswärmetauscher 26 kann bspw. ein Fahrgastraum geheizt werden.

Das Thermostatventil 20 kann dabei über eine Stelleinrichtung 28 von einem elektronischen ersten Steuergerät 30 betätigt werden. Je nach Stellung des Ventils 20 fließt ein mehr oder minder großer Teil des Kühlmittelvolumenstroms über den Kühler 18 und wird abgekühlt. Durch die Mischung von Kühlmittel, das über den Kühler abgekühlt wurde und Kühlmittel, das über die Bypassleitung 22 und/oder den Heizungswärmetauscher 26 fließt, kann die Temperatur des Kühlmittels am Eingang der Brennkraftmaschine 10 durch das elektronische Steuergerät 30 eingestellt werden.

Darüber hinaus ist im Kühlkreislauf mindestens ein Temperatursensor 32 vorgesehen, über den das Steuergerät 30 die Temperatur des Kühlmittels bestimmen kann, also die Isttemperatur.

Darüber hinaus ist ein zweites elektronisches Steuerungsgerät 34 vorgesehen, wobei es sich hier insbesondere um das Motorsteuergerät handeln kann. Dieses zweite Steuergerät 34 bestimmt aus einem gemäß dem Stand der Technik bekannten Verfahren (insbesondere für die Getriebesteuerung) einen Fahrertyp im Bereich zwischen ökonomisch und sportlich. Es können hierbei zwischen diesen zwei Werten eine endliche Anzahl von Zwischenwerten vorgesehen sein, die ebenfalls eingestellt werden können. Das Steuergerät 34 wertet hierzu die Stellung eines nicht gezeigten Wahlschalters aus.

Das zweite elektronische Steuergerät 34 besitzt dabei eine Datenverbindung mit dem ersten elektronischen Steuergerät 30 z. B. über einen CAN-Bus.

Alternativ können das erste und das zweite Steuergerät auch in einem einzigen Steuergerät verwirklicht werden.

Um nun den Kraftstoffverbrauch zu senken, die Emissionen zu verbessern und dennoch eine zufriedenstellende Leistungsverteilung zu erhalten und insbesondere die Klopfneigung zu vermindern, ist nun vorgesehen, die Kühlmitteltemperatur zu beeinflussen, je nachdem, ob es sich um einen sportlichen oder um einen ökonomischen Fahrer handelt.

Hierzu ist im Steuergerät 30 ein entsprechendes Steuerprogramm abgelegt, zur Durchführung eines erfindungsgemäßen Verfahrens. Durch das Verfahren wird das Ventil 20 über die Stelleinrichtung 28 geöffnet und geschlossen. Durch die Veränderung der Stellung des Ventils 20 kann die Temperatur des Kühlmittels variiert werden, da hierdurch der Strom des Kühlmittels variiert wird, der über den Kühler 18 fließt. Das Steuerprogramm berücksichtigt hierbei neben den übrigen Betriebsparametern der Brennkraftmaschine insbesondere auch den im Steuergerät 34 bestimmten Fahrertyp. Hierbei betätigt das Steuerprogramm im Steuergerät 30 das Ventil 20 über die Stelleinrichtung 28 so, dass zumindest für einige Werte der Betriebsparameter der Brennkraftmaschine für einen sportlichen Fahrertyp ein anderer, insbesondere ein niedrigerer Wert der Kühlmitteltemperatur eingestellt wird, als für einen ökonomischen Fahrertyp. Falls ein Zwischenwert des Fahrertyps zwischen "sportlich" und "ökonomisch" vorliegt, kann für diesen Zwischenwert des Fahrertyps die Kühlmitteltemperatur umso geringer eingestellt werden, je näher dieser Zwischenwert am Fahrertyp "sportlich" liegt.

Insbesondere wird für den Betriebsparameter "Teillast" der Brennkraftmaschine ein geringerer Wert der Kühlmitteltemperatur für einen sportlichen Fahrer eingestellt als für einen ökonomischen Fahrer. Für Zwischenwerte gilt das oben Gesagte. Insbesondere kann vorgesehen sein, dass auch für den Teillastbetrieb für einen sportlichen Fahrer kein höherer Wert der Kühlmitteltemperatur eingestellt wird als bei Volllast, während bei einem.ökonomischen Fahrertyp bei Teillast ein höherer Wert der Kühlmitteltemperatur eingestellt wird als bei Volllast. So kann bspw. für einen ökonomischen Fahrertyp die Temperatur im Teillastbetrieb auf 105 - 115° Celsius als oberer Grenzwert angehoben werden und lediglich im Vollastbetrieb die Kühlmitteltemperatur auf 95° Celsius abgesenkt werden, um Beschädigung der Brennkraftmaschine und/oder Leistungsverluste zu begrenzen. Durch das Anheben der Kühlmitteltemperatur kann jedoch der Wirkungsgrad der Brennkraftmaschine 10 gesteigert werden.

Darüber hinaus ist erfindungsgemäß vorgesehen, neben der Variation der Kühlmitteltemperatur in Abhängigkeit vom Fahrertyp auch durch das Steuergerät 30 über die Einrichtung 14 den Volumenstrom des Kühlmittels in Abhängigkeit vom Fahrertyp zu variieren. Hierbei ordnet das Steuerprogramm im Steuergerät 30 einem ökonomischen Fahrertyp, insbesondere im Teillastbetrieb, einen relativ geringen Kühlmittelvolumenstrom zu. So wird einerseits wenig Energie zum Umpumpen des Kühlmittels benötigt und andererseits erreicht in der Aufwärmphase der Motor schneller die gewünschte Temperatur. Hierdurch wird ein geringerer Kraftstoffverbrauch erzielt.

Im Falle einer schnellen und starken Lasterhöhung muss jedoch zunächst ein hoher Kühlmittelvolumenstrom erreicht werden, bevor das Kühlmittel die nun stark angestiegene Abwärme des Motors abführen kann. Deshalb ordnet das Steuerprogramm im Steuergerät 30 einem sportlichen Fahrertyp insbesondere im Teillastbetrieb einen höheren Kühlmittelstrom zu als einem ökonomischen Fahrertyp. Auf diese Weise steht bei einem sportlichen Fahrertyp stets ein ausreichender Kühlmittelstrom zur Verfügung, um eine Abwärmeabfuhr sicher zu gewährleisten und Beschädigung an der Brennkraftmaschine 10 zu verhindern. Da sich ein sportlicher Fahrertyp meist durch häufige und schnelle Lastwechsel auszeichnet, ist der solcherart erhöhte Kühlmittelvolumenstrom angemessen. Der damit verbundene erhöhte Kraftstoffverbrauch wird akzeptiert. Insbesondere kann vorgesehen sein, dass beim sportlichen Fahrer auch bei Teillast kein geringerer Wert der Kühlmittelmenge eingestellt wird als bei Volllast.

Für Zwischenwerte des Fahrertyps, die zwischen "sportlich" und "ökonomisch" liegen, wird der Volumenstrom bei gleicher Last umso geringer eingestellt, je näher der Fahrertyp an ökonomisch liegt.

Die Bestimmung des Fahrertyps erfolgt insbesondere in bekannter Weise dadurch, dass bei häufigen und schnellen Lastwechseln auf einen sportlichen Fahrertyp geschlossen wird und bei seltenen und langsamen Lastwechseln auf einen ökonomischen Fahrertyp.

## Patentansprüche

1. Verfahren zur Regelung der Temperatur eines Kühlmittels einer Brennkraftmaschine, wobei ein Temperatursensor die Temperatur des Kühlmittels erfasst und ein erstes Steuergerät die Kühlmitteltemperatur steuert und/oder regelt, um einen vorgegebenen Temperatursollwert zu erhalten, wobei ein weiteres Steuergerät vorgesehen ist, dessen Signale dem ersten Steuergerät zugeführt werden, wobei das weitere Steuergerät an das erste Steuergerät Signale über einen ermittelten Fahrertyp weiterleitet und je nachdem, ob der Fahrertyp als sportlich oder ökonomisch eingestuft wird, das erste Steuergerät den Temperatursollwert vorgibt, **dadurch gekennzeichnet, dass** ein Kühlmittelvolumenstrom zur Kühlung der Brennkraftmaschine durch das Steuergerät in Abhängigkeit vom ermittelten Fahrertyp geregelt oder gesteuert wird.

2. Verfahren nach Anspruch 1, **dadurch gekennzeichnet, dass** die Kühlmitteltemperatur und/oder der Kühlmittelvolumenstrom zwischen einem oberen und einem unteren Grenzwert durch das Steuergerät gesteuert und/oder geregelt wird.

3. Verfahren nach Anspruch 1 oder 2, **dadurch gekennzeichnet, dass** der Fahrertyp jede beliebige Stellung oder einige diskrete Zwischenstellungen zwischen den Fahrertypen "sportlich" oder "ökonomisch" einnehmen kann.

4. Verfahren nach einem der Ansprüche 1 - 3, **dadurch gekennzeichnet, dass** die Kühlmitteltemperatur umso näher bei dem oberen Grenzwert liegt, je mehr der Fahrertyp als ökonomischer Fahrertyp eingestuft wird.

5. Verfahren nach einem der vorangehenden Ansprüche, **dadurch gekennzeichnet, dass** die Kühlmitteltemperatur umso näher am unteren Grenzwert liegt, je mehr der Fahrertyp als sportlicher Fahrertyp eingestuft wird.

6. Verfahren nach einem der vorangehenden Ansprüche, **dadurch gekennzeichnet, dass** ein Verstellen des Temperatursollwertes in Richtung des oberen Grenzwertes nur dann erfolgt, wenn die Brennkraftmaschine im Teillastbetrieb betrieben wird.

7. Verfahren nach einem der vorangehenden Ansprüche, **dadurch gekennzeichnet, dass** für den sportlichen Fahrertyp auch bei Teillastbetrieb der Brennkraftmaschine kein Verstellen des Temperatursollwertes in Richtung des oberen Grenzwertes erfolgt.

8. Verfahren nach einem der vorangehenden Ansprüche, **dadurch gekennzeichnet, dass** für den ökonomischen Fahrertyp im Teillastbetrieb zumindest im Teillastbetrieb ein niedrigerer Kühlmittelvolumenstrom eingestellt wird als für den Volllastbetrieb.

9. Verfahren nach einem der vorangehenden Ansprüche, **dadurch gekennzeichnet, dass** für den sportlichen Fahrertyp ein höherer Kühlmittelvolumenstrom zumindest im Teillastbetrieb eingestellt wird als für den ökonomischen Fahrertyp.

10. Verfahren nach einem der vorangehenden Ansprüche, **dadurch gekennzeichnet, dass** für den sportlichen Fahrertyp im Teillastbetrieb kein niedrigerer Kühlmittelvolumenstrom eingestellt wird als im Vollastbetrieb.

11. Steuergerät einer Brennkraftmaschine, insbesondere für ein Kraftfahrzeug, auf dem ein Programm abgespeichert ist, das auf einem Rechengerät, insbesondere einem Mikroprozessor ablauffähig und zur Ausführung eines Verfahrens nach einem der vorstehenden Ansprüche geeignet ist.

12. Vorrichtung, insbesondere für ein Kraftfahrzeug mit einer Brennkraftmaschine (10), einer Kühleinrichtung umfassend ein Steuergerät (30) zum Steuern und/oder Regeln eines Solltemperaturwertes eines Kühlmittels sowie einem Temperatursensor (32) zum Messen des Temperaturistwertes und einer Einrichtung (14) zum Einstellen eines Kühlmittelvolumenstroms zu einem Kühler und/oder der Brennkraftmaschine, wobei ein zweites Steuergerät (34) vorgesehen ist, das mit dem ersten Steuergerät (30) zusammenwirkt, zur Angabe eines sportlichen oder ökonomischen Fahrertyps oder eines Zwischenwertes und aufgrund dieser Angabe ein Temperatursollwert vom ersten Steuergerät (30) bestimmbar ist, **dadurch gekennzeichnet, dass** aufgrund der Angabe des Fahrertyps durch das erste Steuergerät (30) der Kühlmittelvolumenstrom variierbar ist.

13. Brennkraftmaschine nach Anspruch 12, **dadurch gekennzeichnet, dass** ein Ventil vorgesehen ist, über das je nach einzustellender Temperatur der Kühlmittelvolumenstrom über einen Kühler (18) oder über eine Bypassleitung (22) leitbar ist.

14. Vorrichtung nach Anspruch 12 oder 13, **dadurch gekennzeichnet, dass** das zweite Steuergerät (34) das elektronische Motorsteuergerät ist.

15. Vorrichtung nach einem der vorhergehenden Ansprüche, **dadurch gekennzeichnet, dass** eine Kühlmittelpumpe zum Umpumen des Kühlmittelvolumenstroms vorgesehen ist, insbesondere eine elektronische Kühlmittelpumpe.

16. Vorrichtung nach einem der vorhergehenden Ansprüche, **dadurch gekennzeichnet, dass** das erste und zweite Steuergerät in einem einzigen Steuergerät kombiniert sind.

17. Vorrichtung nach einem der vorhergehenden Ansprüche, **dadurch gekennzeichnet, dass** sie ein Steuergerät (30) nach Anspruch 11 umfasst.

## Claims

1. Method for regulating the temperature of a coolant in an internal combustion engine, with a temperature sensor measuring the temperature of the coolant and with a first control unit controlling and/or regulating the coolant temperature in order to attain a predefined temperature nominal value, with a further control unit being provided whose signals are supplied to the first control unit, with the further control unit transmitting signals regarding a determined driver type to the first control unit, and with the first control unit predefining the temperature nominal value depending on whether the driver type is categorized as sporty or economical, **characterized in that** a coolant volume flow for cooling the internal combustion engine is regulated or controlled by the control unit as a function of the determined driver type.

2. Method according to Claim 1, **characterized in that** the coolant temperature and/or the coolant volume flow is controlled and/or regulated by the control unit between an upper and a lower limit value.

3. Method according to Claim 1 or 2, **characterized in that** the driver type may assume any desired position, or a number of discrete intermediate positions, between the driver types "sporty" or "economical".

4. Method according to one of Claims 1-3, **characterized in that** the coolant temperature lies closer to the upper limit value the more the driver type is categorized as an economic driver type.

5. Method according to one of the preceding claims, **characterized in that** the coolant temperature lies closer to the lower limit value the more the driver type is categorized as a sporty driver type.

6. Method according to one of the preceding claims, **characterized in that** an adjustment of the temperature nominal value in the direction of the upper limit value takes place only if the internal combustion engine is being operated at part-load.

7. Method according to one of the preceding claims, **characterized in that**, for the sporty driver type, no adjustment of the temperature nominal value in the direction of the upper limit value takes place even in part-load operation of the internal combustion engine.

8. Method according to one of the preceding claims, **characterized in that**, for the economical driver type, a lower coolant volume flow than for full-load operation is set in part-load operation.

9. Method according to one of the preceding claims, **characterized in that**, for the sporty driver type, a higher coolant volume flow than for the economical driver type is set at least in part-load operation.

10. Method according to one of the preceding claims, **characterized in that**, for the sporty driver type, a lower coolant volume flow than in full-load operation is not set in part-load operation.

11. Control unit of an internal combustion engine, in particular for a motor vehicle, on which control unit is stored a program which can be executed on a computer, in particular a microprocessor, and which is suitable for carrying out a method according to one of the preceding claims.

12. Apparatus, in particular for a motor vehicle having an internal combustion engine (10), having a cooling device comprising a control unit (30) for controlling and/or regulating a temperature nominal value of a coolant and having a temperature sensor (32) for measuring the temperature actual value, and having a device (14) for adjusting a coolant volume flow to a cooler and/or to the internal combustion engine, with a second control unit (34) being provided, which second control unit (34) interacts with the first control unit (30), for specifying a sporty or economical driver type or an intermediate value, and with it being possible for a temperature nominal value to be determined by the first control unit (30) on the basis of said specification, **characterized in that** the coolant volume flow can be varied by the first control unit (30) on the basis of the specification of the driver type.

13. Apparatus according to Claim 12, **characterized in that** a valve is provided, by means of which valve the coolant volume flow can be conducted via a cooler (18) or via a bypass line (22) depending on the temperature to be set.

14. Apparatus according to Claim 12 or 13, **characterized in that** the second control unit (34) is the electronic engine control unit.

15. Apparatus according to one of the preceding claims, **characterized in that** a coolant pump, in particular an electronic coolant pump, is provided for circulating the coolant volume flow.

16. Apparatus according to one of the preceding claims, **characterized in that** the first and second control units are combined in a single control unit.

17. Apparatus according to one of the preceding claims, **characterized in that** said apparatus comprises a control unit (30) according to Claim 11.

## Revendications

1. Procédé de réglage de la température d'un fluide de refroidissement d'un moteur à combustion interne, dans lequel un capteur de température détecte la température du fluide de refroidissement et un premier appareil de commande commande et/ou règle la température du fluide de refroidissement, afin d'obtenir une valeur de consigne de température prédéfinie, un appareil de commande supplémentaire étant prévu, dont les signaux sont acheminés au premier appareil de commande, l'appareil de commande supplémentaire transmettant au premier appareil de commande des signaux sur un type de conducteur détecté, et en fonction du type de conducteur enregistré, qu'il soit sportif ou économique, le premier appareil de commande prédéfinit la valeur de consigne de la température, **caractérisé en ce qu'**un débit volumique de fluide de refroidissement pour le refroidissement du moteur à combustion interne est réglé ou commandé par l'appareil de commande en fonction du type de conducteur détecté.

2. Procédé selon la revendication 1, **caractérisé en ce que** la température du fluide de refroidissement et/ou le débit volumique de fluide de refroidissement sont commandés et/ou réglés entre une valeur limite supérieure et une valeur limite inférieure par l'appareil de commande.

3. Procédé selon la revendication 1 ou 2, **caractérisé en ce que** le type de conducteur peut adopter chaque position quelconque ou quelques positions intermédiaires discrètes entre les types de conducteur "sportif" ou "économique".

4. Procédé selon l'une quelconque des revendications 1 à 3, **caractérisé en ce que** la température du fluide de refroidissement est d'autant plus proche de la valeur limite supérieure que le type de conducteur est proche du type de conducteur économique enregistré.

5. Procédé selon l'une quelconque des revendications précédentes, **caractérisé en ce que** la température du fluide de refroidissement est d'autant plus proche de la valeur limite inférieure, que le type de conducteur est proche du type de conducteur sportif enregistré.

6. Procédé selon l'une quelconque des revendications précédentes, **caractérisé en ce qu'**un réglage de la valeur de consigne de température dans la direction de la valeur limite supérieure n'a lieu que lorsque le moteur à combustion interne fonctionne en mode de fonctionnement à charge partielle.

7. Procédé selon l'une quelconque des revendications précédentes, **caractérisé en ce que** pour le type de conducteur sportif, même en cas de fonctionnement en charge partielle du moteur à combustion interne, aucun réglage de la valeur de consigne de température n'a lieu dans la direction de la valeur limite supérieure.

8. Procédé selon l'une quelconque des revendications précédentes, **caractérisé en ce que** pour le type de conducteur économique en mode de fonctionnement à charge partielle, on ajuste un débit volumique de fluide de refroidissement inférieur à celui pour le mode de fonctionnement à pleine charge.

9. Procédé selon l'une quelconque des revendications précédentes, **caractérisé en ce que** pour le type de conducteur sportif, on ajuste au moins en mode de fonctionnement à charge partielle, un débit volumique de fluide de refroidissement plus élevé que pour le type de conducteur économique.

10. Procédé selon l'une quelconque des revendications précédentes, **caractérisé en ce que** pour le type de conducteur sportif en mode de fonctionnement à charge partielle, on n'ajuste pas un débit volumique de fluide de refroidissement inférieur à celui en mode de fonctionnement à pleine charge.

11. Appareil de commande d'un moteur à combustion interne, en particulier pour un véhicule automobile, sur lequel est mémorisé un programme qui peut tourner sur un ordinateur, en particulier un microprocesseur et qui est approprié pour mettre en oeuvre un procédé selon l'une quelconque des revendications précédentes.

12. Dispositif, en particulier pour un véhicule automobile comprenant un moteur à combustion interne (10), un dispositif de refroidissement comprenant un appareil de commande (30) pour commander et/ou régler une valeur de température de consigne d'un fluide de refroidissement ainsi qu'un capteur de température (32) pour mesurer la valeur réelle de la température et un dispositif (14) pour ajuster un débit volumique de fluide de refroidissement allant à un radiateur et/ou au moteur à combustion interne, un deuxième appareil de commande (34) étant prévu, lequel coopère avec le premier appareil de commande (30), pour indiquer un type de conducteur sportif ou économique ou une valeur intermédiaire et sur la base de cette indication, une valeur de consigne de température pouvant être déterminée par le premier appareil de commande (30), **caractérisé en ce que** sur la base de l'indication du type de conducteur par le premier appareil de commande (30) le débit volumique de fluide de refroidissement peut être modifié.

13. Dispositif selon la revendication 12, **caractérisé en ce qu'**il est prévu une soupape par le biais de laquelle, en fonction de la température à ajuster, le débit volumique de fluide de refroidissement peut être conduit par le biais d'un radiateur (18) ou par le biais d'une conduite de dérivation (22).

14. Dispositif selon la revendication 12 ou 13, **caractérisé en ce que** le deuxième appareil de commande (34) est l'appareil de commande électronique du moteur.

15. Dispositif selon l'une quelconque des revendications précédentes, **caractérisé en ce qu'**une pompe de fluide de refroidissement est prévue pour assurer la circulation du débit volumique de fluide de refroidissement, notamment une pompe de fluide de refroidissement électronique.

16. Dispositif selon l'une quelconque des revendications précédentes, **caractérisé en ce que** le premier et le deuxième appareil de commande sont combinés en un appareil de commande unique.

17. Dispositif selon l'une quelconque des revendications précédentes, **caractérisé en ce qu'**il comprend un appareil de commande (30) selon la revendication 11.
